# EUROPÄISCHE PATENTSCHRIFT

(11) **EP 3 613 916 B1**
(45) Veröffentlichungstag und Bekanntmachung des Hinweises auf die Patenterteilung: **28.12.2022**
(21) Anmeldenummer: 19192916.5
(22) Anmeldetag: 21.08.2019
(51) Int. Cl.: E04F 10/10

(54) **VORRICHTUNG ZUR POSITIONIERUNG VON BEWEGLICHEN VERDUNKELUNGSLAMELLEN EINES SONNENSCHUTZSYSTEMS**
DEVICE FOR THE POSITIONING OF MOVABLE DARKENING SLATS OF A SUN PROTECTION SYSTEM
DISPOSITIF DE POSITIONNEMENT DES LAMELLES D'OBSCURCISSEMENT MOBILES D'UN SYSTÈME DE PROTECTION SOLAIRE

(30) Priorität: 21.08.2018 DE 102018120338
(43) Veröffentlichungstag der Anmeldung: 26.02.2020
(73) Patentinhaber: Gerhard Geiger GmbH & Co. KG, 74321 Bietigheim-Bissingen (DE)
(72) Erfinder: Hoffmann, Reiner, 74343 Sachsenheim (DE)
(74) Vertreter: Jeck, Anton

(56) Entgegenhaltungen:
- EP-A1- 1 555 379
- EP-A1- 3 018 265
- EP-A1- 3 024 997
- FR-A1- 3 037 980

## Beschreibung

Die Erfindung betrifft eine Vorrichtung zur Positionierung von beweglichen Verdunkelungslamellen eines Sonnenschutzsystems gemäß Anspruch 1 sowie ein Verfahren zur Positionierung von beweglichen Verdunkelungslamellen gemäß Anspruch 2.

Um den Grad der Verschattung oder Schutz vor Regen an die aktuellen Bedürfnisse anpassen zu können, sind Wetterschutzsysteme häufig aus einzelnen Elementen aufgebaut, welche zumindest in eine erste Richtung verfahren werden können.

Je nach Sonnenschutzsystem können die Elemente lamellenförmig ausgestaltet sein, so dass der Grad der Verschattung auch über den Winkel der Lamellen verstellt werden kann.

Bei solchen mit Wetterschutzeinrichtungen bzw. Lamellen aufgebauten Systemen erfolgt die Beabstandung der einzelnen Lamellen in der Regel über Abstandshalter, welche die einzelnen Elemente direkt miteinander verbinden und den maximalen Abstand der Lamellen zueinander begrenzt.

Durch die EP3024997B1 ist eine Sonnenblende bekannt, welche Lamellen umfasst, deren Enden zwischen zwei parallelen Führungsbalken verschiebbar gehalten werden und die um ihre Längsachse drehbar sind. Dabei ist jede Lamelle an jedem ihrer beiden Enden drehbar in einem Schiebeelement angeordnet, wobei ein Trägermechanismus zwischen den Schiebeelementen vorgesehen ist. Der Trägermechanismus besteht aus einem Kabel, einem Tuch, einer Kette, einer Stange oder dergleichen, wobei dieser Trägermechanismus den maximalen Abstand zwischen den Schiebeelementen bestimmt.

Durch EP3018265B1 ist eine Anlage zum Schutz vor Sonneneinstrahlung bekannt, welche ein Schutzdach umfasst, das mit einem Tragwerk und mit einer Vielzahl von Verdunkelungslamellen ausgestattet ist. Dabei ist die Schutzanlage weiter mit einem System zum Bewegen einer Vielzahl von Verdunkelungslamellen ausgestattet. Das System umfasst eine Vielzahl von Schlitten, die über eine Vielzahl von Elementen miteinander verbunden sind, wobei jedes Verbindungselement dafür geschaffen ist, den Abstand, der zwei angrenzende Schlitten trennt, auf einen gegebenen Abstand zu begrenzen.

Bei kleineren Anlagen hat sich dieses Vorgehen in der Praxis bewährt. Bei größeren Anlagen, wie beispielsweise Pergolen, welche Größen über 7 m Länge erreichen können, tritt das Problem auf, dass sich Maßschwankungen aufgrund von Toleranzen oder Längenänderungen aufgrund von Temperaturschwankungen bei über Abstandshalter verbundenen Lamellen so weit aufaddieren, dass ein einwandfreier Betrieb der Anlage nicht mehr gegeben ist.

Der Erfindung liegt die Aufgabe zugrunde, eine Vorrichtung zur Positionierung von beweglichen Elementen eines Sonnenschutzsystems zur Verfügung zu stellen, derart, dass die Elemente in einem definierten Abstand zueinander positioniert werden können, wobei auf abstandsdefinierende Elemente verzichtet werden soll.

Erfindungsgemäß wird die Aufgabe durch eine Positionierungsvorrichtung mit den Merkmalen des Anspruchs 1 gelöst.

Die vorliegende Erfindung ist jedenfalls dann verwirklicht, wenn zwischen den einzelnen Wetterschutzelementen eine Verbindung besteht, welche in Abhängigkeit von der absoluten und/oder relativen Position der einzelnen Wetterschutzeinrichtungen zueinander lösbar ist.

Eine solche Positionierungsvorrichtung kann an einem Rahmen angeordnet sein, an welchem die einzelnen Kopplungseinrichtungen verfahrbar angeordnet sein können. Die in der Figurenbeschreibung erwähnten Rotationseinrichtungen können an dem Rahmen ortsfest vorgesehen sein und eine Schwenkbarkeit der einzelnen Wetterschutzeinrichtungen ermöglichen.

Ein Ausführungsbeispiel der Erfindung ist in den Figuren 1-5 dargestellt. In Figur 1 sind drei Kopplungseinrichtungen in einer seitlichen Querschnittsansicht abgebildet. Die jeweilige Kopplungseinrichtung 10 weist jeweils ein Gegenstück 11 und ein Verbindungsmittel 12, vorzugsweise mit einem Haken 13, auf, welches mit einem Verbindungsglied 14 einer benachbarten Kopplungseinrichtung 10 in Eingriff bringbar ist und ein Kontaktelement 15 zum Kontakt mit dem Gegenstück 11 einer benachbarten Kopplungseinrichtung, welches angepasst beziehungsweise angeordnet ist, das Gegenstück 11 einer benachbarten Kopplungseinrichtung 10 in eine zurückgezogene Position zu zwingen, wenn sich die beiden Kopplungseinrichtungen 10 einander annähern beziehungsweise miteinander verbunden sind.

Das Kontaktelement 15 kann an einer Kopplungseinrichtung so vorgesehen sein, dass es im gekoppelten Zustand eine benachbarte Kopplungseinrichtung übergreift. Dadurch kann das Gegenstück 11, beziehungsweise die Entkopplungseinrichtung der benachbarten Kopplungseinrichtung von seinem Verbindungsmittel 12 beabstandet sein. Insbesondere kann durch das Zustellen des Kontaktelements 15 der Kopplungseinrichtung zu einer benachbarten Kopplungseinrichtung eine Verbindung zwischen der benachbarten Kopplungseinrichtungen und einer weiteren benachbarten Kopplungseinrichtung auf derselben Seite der ersten Kopplungseinrichtung aufrechterhalten werden.

Somit kann immer durch das endseitige Entfernen einer Kopplungseinrichtung, von einer Mehrzahl von miteinander gekoppelten Kopplungseinrichtungen, das Gegenstück 11 der dazu benachbarten Kopplungseinrichtung seinem Verbindungsmittel 12 zustellbar sein, wodurch die Verbindung der benachbarten Kopplungseinrichtung zu der nächsten benachbarten Kopplungseinrichtung, also der übernächsten Kopplungseinrichtung ausgehend von der endseitigen Kopplungseinrichtung, für den Entkopplungsvorgang vorbereitet ist, indem das Gegenstück 11 der benachbarten Kopplungseinrichtung seinem Verbindungsmittel 12 zugestellt ist, welches die benachbarte mit der übernächsten Kopplungseinrichtung verbindet.

Vorzugsweise kann durch eine externe Betätigung des Gegenstücks 11 dieses in eine senkrechte Position verlagert werden. Dadurch wird das Verbindungsmittel 12 durch das Gegenstück 11 so betätigt, dass das Verbindungsmittel 12 seine Verbindung zu einer benachbarten Kopplungseinrichtung löst. Das Gegenstück 11 kann beispielsweise federbelastet an dem Verbindungsmittel 12 anliegen, wenn das Kontaktelement 15 einer benachbarten Kopplungseinrichtung nicht mehr an dem Gegenstück anliegt.

Die externe Betätigung kann beispielsweise in einer vorgesehenen Endposition der Kopplungseinrichtung erfolgen, in welcher das Gegenstück 11 an einem entsprechenden Vorsprung beim Verfahren hängenbleibt, oder das Gegenstück 11 in der vorgesehenen Position vertikal aufgerichtet wird. In der vertikal aufgerichteten Position kann das Gegenstück 11 mit dem Verbindungsmittel 12 derselben Kopplungseinrichtung die Verbindung zu einer benachbarten Kopplungseinrichtung lösend verlagert werden.

Ein Grundgedanke der vorliegenden Erfindung besteht darin, dass die Kopplungseinrichtungen der einzelnen Lamellen in Ihrer Wetterschutzoberfläche bildenden Endposition von einander losgelöst und/oder nicht in Eingriff miteinander stehen, sich also auch nicht zwingend übergreifen.

Ein weiterer Grundgedanke der vorliegenden Erfindung besteht darin, dass das Loslösen der einzelnen Kopplungseinrichtung von den übrigen Kopplungseinrichtungen, die Ihre Endposition noch nicht erreicht haben, in Ihren jeweiligen Endpositionen erfolgt.

Ein weiterer Grundgedanke der vorliegenden Erfindung besteht darin, dass die Breite der Lamelle größer ist als die breite zweier Kopplungseinrichtungen und daher die Lamellen in Ihren Wetterschutzoberfläche bildenden Positionen von einander losgelöst vorliegen sollten.

Ein weiterer Grundgedanke der vorliegenden Erfindung besteht darin, dass beim Einfahren der Lamellen, also beim Bilden eines Lamellenpakets, bzw. beim Auflösen der Wetterschutzoberfläche und dem Verfahren der Lamellen in einer kompakte, aufgeräumte Paketposition, die Kopplungseinrichtungen aneinander koppeln. Dabei kann die Kopplungseinrichtung, die den längsten Weg zur Paketposition hat angetrieben sein und die weiteren Kopplungseinrichtungen in Ihrer Position abholen, wo diese zu Ihrem Nachbarn einkoppeln und zur Paketposition schieben.

Das Gegenstück 11 kann vorzugsweise unter Vorspannung stehen, wobei beispielsweise eine Federlagerung oder eine sonstige elastische Lagerung bereitgestellt ist, welche das Gegenstück 11 in eine exponierte und in Figur 1 dargestellte Position verlagert. Das Mittel 15, welches das Gegenstück 11 eines benachbarten Kopplungselements 10 in eine zurückgezogene Position zwingen kann, kann daher die Vorspannung, unter welcher das Gegenstück 11 steht, erhöhen, so dass das Gegenstück 11 bei einer Bewegungsfreigabe durch ein benachbartes Mittel 15 in die exponierte Position, Vorspannung abbauend, zurückkehrt. Die Vorspannung muss in der exponierten Position nicht vollständig aufgehoben sein, sollte aber gering genug sein, dass ein unteres Ende des Gegenstücks 11 nicht unbeabsichtigt das Verbindungsmittel 12 betätigt.

In der exponierten Position ist das Gegenstück 11 dem Verbindungsmittel 12 zugestellt. Das Verbindungsmittel 12 kann als eine Art Kippschalter mit einer Wipp- Achse gebildet sein, wodurch durch Betätigen einer dem Gegenstück 11 zugewandten Seite des Verbindungsmittels 12 der Haken 13 am gegenüberliegenden Ende des Verbindungsmittels 12 aus einer ruhenden Position in eine angehobene Position anhebbar ist. Dies geht besonders deutlich aus Figur 3 hervor.

In Figur 2 ist eine Anordnung von mehreren Kopplungseinrichtungen 10 dargestellt, welche miteinander über die Verbindungsmittel 12 beziehungsweise die Haken 13 und die Verbindungsglieder 14 gekoppelt sind. In einem solchen Zustand können die an den einzelnen Kopplungseinrichtungen angeordneten Wetterschutzeinrichtungen 18 gemeinsam entlang eines Wetterschutzsystems verfahren werden. Entlang des Wetterschutzsystems sind Anschläge 16 verteilt angeordnet, welche vorzugsweise jeweils einer Rotationseinrichtung 19 zum Wenden der einzelnen Wetterschutzeinrichtungen zugeordnet sind. Die Anschläge 16 sind jeweils mit einem Leitsystem bereitgestellt, durch welches die einzelnen Kopplungseinrichtungen führbar sind, soweit deren Gegenstücke 11 in einer zurückgezogenen Position vorgesehen sind.

Zur besseren Beschreibung der einzelnen Elemente wird als Bezugssystem nachfolgend eine Bewegung beschrieben, in welcher die einzelnen Wetterschutzeinrichtungen miteinander über die Kopplungseinrichtungen 10 gekoppelt sind, wie es beispielsweise aus Figur 4 hervorgeht. Dabei werden die Wetterschutzeinrichtungen aus dieser Position/Anordnung in eine Position/Anordnung gemäß Figur 5, in welcher die einzelnen Wetterschutzeinrichtungen bzw. Verdunkelungslamellen 18 in einer Wetterschutzoberflächen bildenden Position angeordnet sind, verfahren. Die gebildete Oberfläche, also das Wetterschutzsystem, kann horizontal oder vertikal ausgerichtet sein.

Die jeweils letzte Kopplungseinrichtung 10 bei einer solchen Verfahrbewegung weist ein Gegenstück 11 auf, dem kein Mittel 15 zugestellt ist, welches das Gegenstück 11 in eine zurückgezogene Position zwingt. Dadurch wird eine Wechselwirkung zwischen dem Anschlag 16 und dem Gegenstück 11 ermöglicht, sobald das Gegenstück 11 in seiner exponierten Position dem Anschlag 16 zugestellt ist.

Eine perspektivische Ansicht der Figur 2 geht beispielsweise aus Figur 4 hervor, welche ein Wetterschutzeinrichtungspaket mit Wetterschutzeinrichtungen 18 zeigt, die über einzelne Kopplungseinrichtungen 10 miteinander verbunden sind, wobei das Gegenstück 11 der in Verfahrrichtung letzten Kopplungseinrichtung mit dem Anschlag 16 der ersten Rotationseinrichtung kontaktiert.

Die übrigen Wetterschutzeinrichtungen 18 beziehungsweise Kopplungseinrichtungen 10 können den Anschlag 16, beziehungsweise das in Figur 4 an den einzelnen Anschlägen 16 dargestellte Leitsystem (Lücke), problemlos passieren, da das Gegenstück 11 der übrigen Kopplungseinrichtungen 10 in ihrer jeweils zurückgezogene Position vorgesehen sind.

Wie aus Figur 3 hervorgeht, wird durch das Einwirken des Anschlags 16 auf das Gegenstück 11 dieses in eine Position bewegt, in welcher das Gegenstück 11 einen Druck auf das Verbindungsmittel 12 ausübt, wodurch dieses eine Verbindung zu dem Verbindungsglied 14 des voranstehenden Kopplungselements 10 löst.

Das dem Anschlag 16 zugestellte Kopplungselement 10 kommt zum Stillstand, da nur das vordere Kopplungselement 10 mit der Wetterschutzeinrichtung 18 mit einer Translationseinrichtung 17 zum Hin- und Herbewegen der Wetterschutzeinrichtungen 18 verbunden ist.

Das Lösen der mit dem Anschlag 16 in Eingriff befindlichen Kopplungseinrichtung 10 gemäß Figur 3 von der in der Bewegungsrichtung davor befindlichen Kopplungseinrichtung 10 ist so angepasst, dass die Wetterschutzeinrichtungen 18 vorzugsweise in der jeweiligen Rotationseinrichtung 19, wie es in Figur 5 beispielhaft dargestellt ist, zum Stillstand kommen, wodurch diese mittels der Rotationseinrichtungen 19 um Ihre Längsachse schwenkbar sind.

Figur 4 zeigt ein Wetterschutzeinrichtungspaket, bei welchem die einzelnen Kopplungseinrichtungen 10 miteinander über die Verbindungsmittel 12 verbunden sind. Aufgrund des dort abgebildeten Antriebsmittels (Rippenriemen), welches über das Element 17, welches auch als mit der Translationseinrichtung/ Antriebsmittel gekoppelte Aufnahme für eine Lamelle bezeichnet werden kann, mit der vordersten Wetterschutzeinrichtung 18 in Eingriff steht, wird das Gesamtpaket aus der endseitigen Position in die verteilten Positionen gemäß Figur 5 verfahren. Sobald eine der Rotationseinrichtungen 19 erreicht ist, wird eine weitere Wetterschutzeinrichtung 18 von der Gesamtheit der miteinander verbundenen Kopplungseinrichtungen 10 gelöst (jeweils die hinterste). Hierdurch kann eine Mehrzahl von Wetterschutzeinrichtungen 18 positionsgenau an ihren jeweiligen Rotationseinrichtungen 19 angeordnet werden. Dabei ist lediglich eine Translationseinrichtung 17 zum Verfahren aller Wetterschutzeinrichtungen 18 erforderlich. Die einzelnen Wetterschutzeinrichtungen 18 in ihrer Wetterschutzoberfläche bildenden Position müssen nicht miteinander in Verbindung stehen, um eine optimale Endposition in der Wetterschutzoberfläche bildenden Anordnung bereitzustellen. Ist eine Wetterschutzoberfläche bereitgestellt, können die Lamellen bündig aneinander angeordnet sein. Kontakt zwischen den Lamellen beziehungsweise eine Verbindung zwischen den Lamellen ist dafür nicht zwingend erforderlich. Vorzugsweise liegen die Lamellen in der Wasserschutzoberfläche bildenden Position losgelöst voneinander, dicht nebeneinander vor, was bedeutet, dass sich diese vorzugsweise weder übergreifen noch ineinandergreifen oder überlappen.

Auch die Kopplungseinrichtungen können ohne Eingriff ineinander, ohne Übergriff oder Überlappung untereinander, insbesondere beabstandet voneinander vorliegen. Dies ist vorzugsweise unabhängig davon der Fall, in welcher Rotationsposition sich die jeweilige Lamelle gegenüber Ihrer Kopplungseinrichtung befindet (z.B. horizontal oder vertikal verschwenkt). Vorzugsweise sind die Lamellen in der Wetterschutzoberfläche bildenden Position frei gegenüber den benachbarten Lamellen um 360° und darüber hinaus rotierbar. Dies soll vor allem das Verhältnis der Lamellen zueinander und nur vorzugsweise die Getriebetechnik beschreiben.

Figur 5 zeigt die einzelnen Wetterschutzeinrichtungen 18 in ihrer jeweiligen Wetterschutzoberfläche bildenden Endpositionen, in welchen diese mit ihren jeweiligen Rotationseinrichtungen 19 in Wirkverbindung stehen. Durch eine Schwenkbewegung der Wetterschutzeinrichtungen 18, verursacht durch die Rotationseinrichtungen 19, können die einzelnen Wetterschutzeinrichtungen 18 aus einer schrägen oder vertikalen in eine horizontale Orientierung verlagert werden, wodurch die besagte wetterschutzbildende Oberfläche erzeugbar ist.

In einer Wetterschutzeinrichtung bildenden Position (z.B. Wetterdach bildende oder Fenster bedeckenden Position) sind die einzelnen Kopplungseinrichtungen der Lamellen vorzugsweise voneinander getrennt und vorzugsweise so zueinander beabstandet, dass ein Eingriff zwischen ihnen ohne Verschiebung der einzelnen Kopplungseinrichtung nicht ermöglicht ist.

Insbesondere die Haken 13 bzw. die Verbindungsmittel 12 der Kopplungseinrichtungen können in dieser Ausrichtung gelöst von den benachbarten Kopplungseinrichtungen, insbesondere deren Verbindungsgliedern 14 vorgesehen sein.

Demnach können die einzelnen Kopplungseinrichtungen und damit die einzelnen Lamellen in der Wetterschutzeinrichtung bildenden Position mit einem Abstand zueinander vorgesehen sein, der weiter ist, als ein Eingriffsabstand zwischen den Kopplungseinrichtungen, wobei die Lamellen bei einem solchen Abstand eine Wetterschutzoberfläche bilden können, also vorzugsweise bündig aneinander angeordnet beziehungsweise horizontal nebeneinander vorgesehen sein können.

Das Gegenstück 11 kann auch als Entkopplungseinrichtung bezeichnet werden, welches ein Kopplungsmittel, beispielsweise ein Haken 13 oder ein Verbindungsmittel 12 von einer benachbarten Kopplungseinrichtung trennen kann. Besonders bevorzugt wirkt die Entkopplungseinrichtung dann auf das Kopplungsmittel der Kopplungseinrichtung einer bestimmten Lamelle, wenn diese eine dachbildende Endposition einnimmt.

Dabei kann die Entkopplungseinrichtung mit einem Gegenstück, vorzugsweise an der Endposition, wechselwirken, wodurch die Entkopplungseinrichtung auf das Verbindungsmittel wirkt und dieses dadurch seine Verbindung mit einem benachbarten Kopplungseinrichtung löst. Entkopplungseinrichtung und Kopplungsmittel können dabei auch eine Einheit bilden beziehungsweise als ein einheitliches Element ausgebildet sein.

## Patentansprüche

1. Vorrichtung zur Positionierung von beweglichen Verdunkelungslamellen (18) eines Sonnenschutzsystems, wobei die Vorrichtung mehrere Kopplungseinrichtungen (10) aufweist, an denen jeweils eine der Verdunkelungslamellen (18) anordenbar ist und die gemeinsam entlang einer Verfahrrichtung verfahrbar sind, wobei jede Kopplungsvorrichtung (10) ein Gegenstück (11), ein Verbindungsmittel (12), ein Verbindungsglied (14), und ein Kontaktelement (15) zum Kontakt mit dem Gegenstück (11) einer benachbarten Kopplungseinrichtung (10) aufweist, wobei das Kontaktelement (15) dazu angepasst und angeordnet ist, das Gegenstück (11) einer benachbarten Kopplungseinrichtung (10) in eine zurückgezogene Position zu zwingen, wenn sich die beiden benachbarten Kopplungseinrichtungen (10) einander annähern und miteinander verbunden sind, wobei die Vorrichtung weiter eine Translationseinrichtung (17) zum Verfahren der Verdunkelungslamellen (18) entlang einer Verfahrrichtung aus einer gekoppelten paketartigen Position in eine sonnenschutzoberflächebildenden Position und zurück sowie mehrere Anschläge (16) aufweist, wobei die Anschläge (16) jeweils ein Leitsystem aufweisen, durch welches die einzelnen Kopplungseinrichtungen (10) führbar sind, soweit deren Gegenstücke (11) in der zurückgezogenen Position sind, wobei in Verfahrrichtung in die sonnenschutzoberflächebildenden Position die jeweils letzte Kopplungseinrichtung (10) den nächsten erreichten Anschlag (16) kontaktiert und das Gegenstück (11) in eine Position bewegt, in welcher das Gegenstück (11) einen Druck auf das Verbindungsmittel (12) ausübt, wodurch dieses eine Verbindung zu dem Verbindungsglied (14) des voranstehenden Kopplungselements (10) löst.

2. Verfahren zur Positionierung von beweglichen Verdunkelungslamellen (18) eines Sonnenschutzsystems mittels der Vorrichtung nach Anspruch 1, wobei an den Kopplungseinrichtungen (10) die Verdunkelungslamellen (18) gemeinsam entlang der Verfahrrichtung verfahren werden, wobei das Kontaktelement (15) das Gegenstück (11) einer benachbarten Kopplungseinrichtung (10) in eine zurückgezogene Position zwingt, wenn sich die beiden benachbarten Kopplungseinrichtungen (10) einander annähern und miteinander verbunden werden, wobei die Verdunkelungslamellen (18) mittels der Translationseinrichtung (17) entlang der Verfahrrichtung aus der gekoppelten paketartigen Position in die sonnenschutzoberflächebildenden Position und zurück verfahren werden, wobei die einzelnen Kopplungseinrichtungen (10) durch die Anschläge (16) geführt werden, soweit deren Gegenstücke (11) in der zurückgezogenen Position sind, wobei in Verfahrrichtung in die sonnenschutzoberflächebildenden Position die jeweils letzte Kopplungseinrichtung (10) den nächsten erreichten Anschlag (16) kontaktiert und das Gegenstück (11) in eine Position bewegt, in welcher das Gegenstück (11) einen Druck auf das Verbindungsmittel (12) ausübt, wodurch dieses eine Verbindung zu dem Verbindungsglied (14) des voranstehenden Kopplungselements (10) löst.

## Claims

1. Device for positioning movable blackout slats (18) of a sun protection system, the device having a plurality of coupling devices (10), on each of which a blackout slat (18) can be arranged and which can be moved together along a travel direction, each coupling device (10) having a counterpart (11), a connecting means (12), a connecting member (14), and a contact element (15) for contact with the counterpart (11) of an adjacent coupling device (10), the contact element (15) being adapted and arranged thereto, the counterpart (11) forcing an adjacent docking device (10) into a retracted position when the two adjacent docking devices (10) approach each other and are then connected to each other, the apparatus further comprising translation means (17) for moving the blackout slats (18) along a direction of travel from a coupled pack-like position into a sun protection surface-forming position and back and has a plurality of stops (16), the stops (16) each having a guidance system through which the individual coupling devices (10) can be guided as long as their counterparts (11) are in the retracted position, with in In the direction of movement into the sun protection surface-forming position, the last coupling device (10) in each case contacts the next stop (16) reached and moves the counterpart 11 into a position in which the counterpart (11) exerts pressure on the connecting means (12), as a result of which the latter forms a connection to the connecting link (14) of the preceding coupling element (10).

2. A method for positioning movable blackout slats (18) of a sun protection system using the device according to claim 1, wherein the coupling devices (10), blackout slats (18) are moved together along a direction of travel, the contact element (15) the counterpart (11) of an adjacent coupling device (10) into a retracted position when the two adjacent coupling devices (10) approach each other and are connected to each other, whereby the blackout slats (18) are moved by means of a translation device (17) along a travel direction from a coupled pack-like position to a sun protection surface forming position and back, with the individual coupling devices (10) being guided through the stops (16) as far as their counterparts (11) are in the retracted position, with the last one in the direction of travel in the sun protection surface forming position coupling device (10) contacts the next stop (16) reached and moves the counterpart (11) into a position in which the counterpart (11) exerts pressure on the connecting means (12), as a result of which the connection to the connecting member (14) of the preceding coupling element (10) is removed.

## Revendications

1. Dispositif pour le positionnement de lames d'obscurcissement (18) d'un système de protection solaire où le dispositif présente plusieurs dispositifs de couplage (10) où l'une des lames d'obscurcissement (18) est respectivement disposée et qui sont déplaçables en complicité tout au long de la direction du déplacement où chaque dispositif d'attelage (10) présente une contrepartie (11), un moyen de liaison (12), un raccord (14) et un élément de contact (15) pour le contact avec la contrepartie (11) d'un dispositif d'attelage avoisinant (10) où l'élément de contact (15) est adaptable et disposé de sorte que la contrepartie (11) d'un dispositif d'attelage avoisinant (10) est forcé dans une position rétractée si les deux dispositifs d'attelage avoisinants (10) se rapprochent et sont reliées les uns aux autres où le dispositif présente par ailleurs un dispositif de translation (17) pour le déplacement des lames d'obscurcissement (18) tout au long de la direction du déplacement d'une position couplée guidée en une position formant la surface de protection du soleil et vice-versa ainsi que plusieurs butées (16) où les butées présentent respectivement un système de guidage à travers duquel les différents dispositifs de couplage (10) sont gérables dans la mesure où leurs contreparties (11) se trouvent dans la position rétractée où le dernier dispositif de couplage respectif (10) en direction de déplacement en position formant la surface de protection du soleil contacte la prochaine butée à atteindre (16) et la contrepartie (11) se déplace en la position où la contrepartie (11) exerce pression sur le moyen de liaison (12) où ce dernier occasionne sa liaison sur le raccord (14) de l'élément de couplage précédent (10).

2. Dispositif pour le positionnement des lames d'obscurcissement (18) d'un système de protection solaire par le biais du dispositif selon la revendication 1 où des dispositifs de couplage (10) présentent respectivement une contrepartie (11), un élément de liaison (12), un raccord (14) et un élément de contact en vue du contact avec la contrepartie (11) d'un dispositif de couplage avoisinant, les lames d'obscurcissement (18) agissent en complicité tout au long de la direction de déplacement où l'élément de contact (15) force la contrepartie (11) d'un dispositif de couplage avoisinant (10) en une position rétractée si les deux dispositifs de couplage avoisinants (10) se rapprochent et sont reliés les uns aux autres où les lames d'obscurcissement (18) agissent par le biais d'un dispositif de translation (17) tout au long de la direction de déplacement d'une position couplée guidée en une position formant la surface de protection du soleil et vice-versa où les différents dispositifs de couplage (10) sont guidés à travers les butées (16) présentant respectivement un système de guidage dans la mesure où les contreparties (11) se trouvent en la position rétractée où le dernier dispositif de couplage contacte respectivement la prochaine butée à atteindre (16) et la contrepartie se déplace en une position où la contrepartie (11) exerce pression sur le moyen de liaison (12) à travers duquel ce dernier occasionne une liaison sur le raccord (14) de l'élément de couplage précédent (10).
